# EUROPÄISCHE PATENTSCHRIFT

(11) **EP 2 417 891 B1**
(45) Veröffentlichungstag und Bekanntmachung des Hinweises auf die Patenterteilung: **05.07.2017**
(21) Anmeldenummer: 11177193.7
(22) Anmeldetag: 11.08.2011
(51) Int. Cl.: A47L 9/24

(54) **Anschlussstutzen für einen Staubsauger mit Rastelement**
Connection piepe for a vacuum cleaner with catch element
Tubulure de raccordement pour un aspirateur doté d'élément d'arrêt

(30) Priorität: 12.08.2010 DE 102010039286
(43) Veröffentlichungstag der Anmeldung: 15.02.2012
(73) Patentinhaber: BSH Hausgeräte GmbH, 81739 München (DE)
(72) Erfinder: Hamm, Silvio, 98617 Sülzfeld (DE); Michaelis, André, 97616 Salz (DE); Weigand, Artur, 97618 Niederlauer (DE)

(56) Entgegenhaltungen:
- EP-A1- 1 356 756

## Beschreibung

### Gebiet der Erfindung

Die vorliegende Erfindung betrifft einen Anschlussstutzen für einen Staubsauger, wobei der Anschlussstutzen mit einem Saugschlauch und einer Saugöffnung eines Staubsaugerteils verbindbar ist.

### Hintergrund der Erfindung

Die US Schrift US 2 444 888 A offenbart eine Schlauchverbindung, die lösbar mit einem Staubsaugergehäuse verbunden ist. Ein federndes Ringelement drückt ein federndes Ringelement so gegen einen Abschnitt einer Klemmhülse, dass die Position eines Fangabschnitts, der durch eine Öffnung der Klemmhülse ragt, festgelegt wird.

Die europäische Offenlegungsschrift EP 1 356 756 A1 offenbart beispielsweise eine Kupplungsmuffe für die lösbare Verbindung eines Saugschlauchs mit einem Staubsaugergehäuse, bei der das eine Muffenende für die feste Anbringung des Saugschlauchs und das andere Muffenende für das Einstecken in eine damit komplementäre Aufnahmevertiefung des Gehäuses ausgebildet ist. Die Kupplungsmuffe ist aus zwei getrennt durch Spritzformung hergestellten Teilen, nämlich aus einem rohrartigen Außenteil und einem rohrartigen Innenteil, aufgebaut. Der Saugschlauch ist durch einen eingebrachten Kleber fest mit der Kupplungsmuffe verbunden, wobei der Kleber gleichzeitig Außenteil und Innenteil fest miteinander verbindet. An der Wandung des Außenteils gebildete elastisch biegbare Rastzungen sind jeweils an einem in der Kupplungsmuffe ortsfesten Auflagevorsprung mit Vorspannung abgestützt. Die Auflagevorsprünge sind in ihrer Höhe so ausgebildet, dass sie die Rastzungen mit Vorspannung abstützen, wodurch die Rastzungen eine geringfügige nach außen gerichtete elastische Biegungsverformung erfahren.

In der europäischen Patentschrift EP 0 803 225 B1 ist eine Anordnung zum lösbaren Verbinden eines Saugstutzens beschrieben. Durch ein Verriegelungselement der Anordnung ist der Saugstutzen lösbar mit der Saugöffnung gekoppelt. Das Verriegelungselement weist einen Ringteil auf, an dem zwei radial nach außen vorstehende Rastnocken angeformt sind, die einen an einem Wandteil der Saugöffnung des Staubsaugers angeformten Rastvorsprung untergreifen, sodass der Saugstutzen am Staubsaugergehäuse in der Saugöffnung gehalten wird.

Die europäische Offenlegungsschrift EP 1 210 900 A1 offenbart ein Verbindungselement für eine lösbare Verbindung eines Saugschlauchs mit einer Einlassöffnung eines Staubsaugergehäuses. Ein Verbindungsstück, an dem der Saugschlauch befestigt ist, ist mit zwei symmetrisch angeordneten elastischen Riegeln ausgestattet. Haken dieser Riegel greifen in korrespondierende Aufnahmemittel ein.

In der deutschen Patentschrift DE 101 31 175 B4 ist ein Staubsauger mit einer in einem Staubsaugergehäuse vorgesehenen Saugöffnung beschrieben. In die Saugöffnung ist ein Anschlussstutzen mit einem rohrförmigen Endstück ist zum lösbaren Verbinden eines Saugschlauchs einführbar. Der Anschlussstutzen wird über Rastnasen, die auf der Außenseite von Rasthaken angebracht sind, auf einer Seite einer Wand gehalten. Die Rasthaken dienen als Griffelemente, um den Anschlussstutzen aus der Öffnung herausziehen zu können.

Die deutsche Offenlegungsschrift DE 10 2004 038 630 A1 offenbart eine Kupplung mit einem ersten rohrförmigen Kupplungselement, das eine Rastnut aufweist und einem zweiten rohrförmigen Kupplungselement, das zwei gegenüberliegende Rastnasen aufweist, die im gekoppelten Zustand der Kupplung in die Rastnut eingreifen. Eine beim Koppeln der Kupplungselemente dem zweiten Kupplungselement zugewandte Nutflanke weist zwei gegenüberliegende Abschnitte auf, die aufgrund von U-förmigen Unterbrechungen und hierdurch entstehenden Zungen elastisch nach innen bewegbar sind. Eine Entkopplung wird unterbunden, wenn die relative Drehposition vom ersten Kupplungselement und zweiten Kupplungselement so gewählt ist, dass die Rastnasen die nach innen bewegbaren Abschnitte der Nutflanke der Rastnut nicht vollständig überlappen.

Aus der deutschen Offenlegungsschrift DE 42 40 913 A1 ist ein Staubsaugerschlauch mit einem Kupplungselement zum lösbaren Anschluss an ein hohles Anschlussteil bekannt. An einem kuppelbaren Ende des Staubsaugerschlauches ist eine Schlauchhülse angeordnet, die fest mit dem Staubsaugerschlauch verbunden ist. An der Schlauchhülse sind einzelne Rastzungen mit ihrem einen Ende über ein Filmscharnier angeformt. Hierdurch sind die Rastzungen gegenüber der Schlauchhülse beweglich. An den Rastzungen ist jeweils eine nach radial außen ragende Rastnocke angeformt, die in eine Rastnut des Anschlussteils eingreift. Zum Lösen der Rastnocken aus der Rastverbindung mit der Rastnut werden die Rastzungen an ihrer Grifffläche niedergedrückt. Ein solches Niederdrücken ist aufgrund der Elastizität des Staubsaugerschlauches möglich, da sich dieser entsprechend verformen lässt.

Aus dem Gebrauchsmuster DE 77 28 029 U1 ist eine Anordnung zum lösbaren Verbinden eines Saugrohrs mit dem Rohrstutzen eines Staubsaugers offenbart, die am Saugrohrende ein federnd ausgebildetes und mit einer Rastnase versehenes Verriegelungselement vorsieht, dass mit dem Rohrstutzen verrastbar ist. Das Verriegelungselement ist als ein im Wesentlichen zur Achse des Saugrohrendes verlaufender, an beiden Enden an dieses angebundener Steg ausgebildet, an den eine radial abstehende Rastnase angeformt ist. Zwischen Steg und Saugrohr ist eine Druckfeder angeordnet, gegen deren Kraft der Steg in Richtung Saugrohr verlagert werden kann, um zum Lösen der Verbindung die Rastnase in Richtung Saugrohrachse zu verlagern.

### Der Erfindung zugrundeliegende Aufgabe

Der Erfindung liegt die Aufgabe zugrunde, einen gegenüber dem Stand der Technik verbesserten Anschlussstutzen bereitzustellen. Insbesondere soll ein leicht herstellbarer Anschlussstutzen bereitgestellt werden können. Weiter soll ein Anschlussstutzen bereitgestellt werden können, der sicherer in einer Saugöffnung eines Staubsaugerteils fixiert werden kann.

### Erfindungsgemäße Lösung

Die Bezugszeichen in sämtlichen Ansprüchen haben keine einschränkende Wirkung, sondern sollen lediglich deren Lesbarkeit verbessern.

Die Lösung der gestellten Aufgabe gelingt durch einen Anschlussstutzen mit den Merkmalen des Anspruchs 1.

Durch einen Anschlussstutzen kann eine Verbindung für einen Saugluftstrom zwischen einer Saugöffnung eines Staubsaugerteils und einem Saugschlauch hergestellt werden. Hierzu kann der Saugschlauch z.B. mit dem Anschlussstutzen durch Kleben, Stecken oder Schweißen verbunden werden. Um eine lösbare Verbindung zwischen dem Saugschlauch und dem Staubsaugerteil zu ermöglichen, kann der Anschlussstutzen mit der Saugöffnung eines Staubsaugerteils verbunden werden, in welcher er durch das Rastelement in der Verriegelungsstellung fixierbar ist. Hierzu kann der Anschlussstutzen z.B. zumindest teilweise in die Saugöffnung eingeführt sein. Das Staubsaugerteil kann z.B. das Gehäuse des Staubsaugers sein, bei dem der Saugluftstrom durch die Saugöffnung zu einer Staubabscheideeinheit geführt werden kann. Das Staubsaugerteil kann aber auch ein Handgriff, ein Saugrohr oder eine Düse sein. Üblicherweise weist ein Anschlussstutzen zwei Öffnungen auf, damit die innerhalb des Saugschlauchs strömende Saugluft, wenn der Anschlussstutzen mit dem Staubsaugerteil verbunden ist, von dem Saugschlauch zu der Saugöffnung strömen kann.

Das Rastelement ist in die Entriegelungsstellung und in die Verriegelungsstellung bringbar, also relativ zu dem Anschlussstutzen bewegbar, um die lösbare Verbindung zwischen dem Saugschlauch und dem Staubsaugerteil zu ermöglichen. Zwischen der Verriegelungsstellung und der Entriegelungsstellung kann das Rastelement natürlich weitere Zwischenstellungen einnehmen, in welchen der Anschlussstutzen ebenfalls durch das Rastelement in der Saugöffnung fixiert wird.

Erfindungsgemäß ist an dem Anschlussstutzen ein elastisch verformbares Auflager einstückig angeformt, das zumindest in der Entriegelungsstellung des Rastelements elastisch verformt ist, um zumindest einen Teil der Rückstellkraft auf das Rastelement auszuüben. An der Stelle, an der das Auflager die Rückstellkraft auf das Rastelement ausübt, ist das Auflager nicht an das Rastelement angeformt. Vielmehr liegt das Rastlager hier lediglich ohne stoffliche Verbindung auf dem Auflager auf.

Dadurch, dass das elastisch verformte Auflager in der Entriegelungsstellung durch das Rastelement elastisch verformt wird, kann das Auflager eine Rückstellkraft auf das Rastelement ausüben, durch die das Rastelement von der Entriegelungsstellung in die Verriegelungsstellung gebracht werden kann. Aufgrund der Verformung kann das Auflager nämlich wieder in seine ursprüngliche Form zurückkehren, wobei es die Rückstellkraft auf das Rastelement ausüben kann. Diese Rückstellkraft kann eine sichere Fixierung des Anschlussstutzens an der Saugöffnung ermöglichen, da die Rückstellkraft vorteilhafterweise zumindest dann auf das Rastelement einwirkt, wenn dieses von der Verriegelungsstellung zu der Entriegelungsstellung ausgelenkt wurde. Mit anderen Worten, durch die Rückstellkraft des Auflagers kann vorteilhafterweise erreicht werden, dass sich das Rastelement ohne Einwirkung von äußeren Kräften oder bei einer der Rückstellkraft entgegenwirkenden resultierenden Kraft, die geringer als die Rückstellkraft ist, in der Verriegelungsstellung befindet und den Anschlussstutzen in der Saugöffnung sichert.

Ein weiterer erreichbarer Vorteil des elastisch verformbaren Auflagers kann sein, dass die Rückfedereigenschaften des Rastelements in die Verriegelungsstellung durch das verformbare Auflager unterstützt oder sogar vollständig übernommen werden können, um das Rastelement zu entlasten und so eine höhere Lebensdauer zu erzielen. Ein Rastelement mit einer höheren Lebensdauer kann den Anschlussstutzen vorteilhafterweise zuverlässiger an der Saugöffnung fixieren. Außerdem haben die Erfinder erkannt, dass der Anschlussstutzen durch das Auflager noch sicherer an der Saugöffnung des Staubsaugerteils fixiert werden kann, da die Rückstellfunktion des Rastelements von dem Auflager zumindest zu einem Teil übernommen und somit von der Fixierfunktion des Rastelements getrennt werden kann. Dies kann nämlich ein Auflager ermöglichen, das besonders für die Rückstellung des Rastelements in die Verriegelungsstellung optimiert wurde.

Die Erfinder haben erkannt, dass die Rückfedereigenschaften des Rastelements in die Verriegelungsstellung vorteilhafterweise auch durch ein Auflager übernommen werden können, das einstückig an den Anschlussstutzen angeformt ist. "Einstückig angeformt" meint, dass das Auflager und der Anschlussstutzen aus einem einheitlichen Material gefertigt sind und ein gemeinsames Bauteil bilden. Weiter sind das Rastelement und der Anschlussstutzen aus einem Stück. Nach der überraschenden Erkenntnis der Erfinder können auch solche Materialien zur Herstellung des Anschlussstutzens und somit auch für das elastisch verformbare Auflager zum Einsatz kommen, die eigentlich keine guten Federeigenschaften besitzen. Das Auflager kann nämlich so ausgestaltet werden, dass es dennoch elastisch verformt werden kann. Somit kann ein ausreichend stabiler Anschlussstutzen sowie ein ausreichend elastisch verformbares Auflager ermöglicht werden.

Ein weiterer Vorteil des einstückig angeformten Auflagers kann eine vereinfachte Konstruktion des Anschlussstutzens mit weniger Bauteilen sein, was zu einem stabileren und damit länger haltbaren Anschlussstutzen führen kann. Außerdem können der Anschlussstutzen und das Auflager in einem Herstellungsschritt, z.B. durch Spritzguss, einfacher und schneller hergestellt werden. Weiter muss das Rastelement nämlich nicht etwa in einem zweiten Herstellungsschritt an dem Anschlussstutzen angebracht werden. Außerdem können die Materialkosten des Anschlussstutzens dadurch gesenkt werden, dass zur Herstellung nur ein Material benötigt wird. Das einstückig an den Anschlussstutzen angeformte Rastelement kann z.B. über ein als Filmscharnier ausgebildetes Gelenk mit dem Anschlussstutzen verbunden sein.

### Bevorzugte Ausgestaltung der Erfindung

Vorteilhafte Aus- und Weiterbildungen, welche einzeln oder in Kombination miteinander eingesetzt werden können, sind Gegenstand der abhängigen Ansprüche.

In einer bevorzugten Ausführung der Erfindung ist das Auflager in der Verriegelungsstellung des Rastelements elastisch verformt. Die Rückstellkraft wird also auch bereits in der Verriegelungsstellung auf das Rastelement ausgeübt, so dass eine Vorspannung in der Verriegelungsstellung erzeugt werden kann. Hierdurch kann der Anschlussstutzen sicher an der Saugöffnung fixiert werden, da das Rastelement beispielsweise gegen einen Teilbereich des Staubsaugerteils, z.B. in einen Bereich der Saugöffnung, gedrückt werden kann. Dies kann zu einem festen Sitz des Anschlussstutzens in der Saugöffnung führen. Bei einer alternativen Ausführung ist das Auflager in der Entriegelungsstellung sowie in den Zwischenstellungen zwischen der Verriegelungsstellung und der Entriegelungsstellung elastisch verformt. In dieser Ausführung übt das Auflager in der Verriegelungsstellung keine Kraft auf das Rastelement auf, so dass das Rastelement, wenn es durch das Auflager von der Entriegelungsstellung in die Verriegelungsstellung gebracht wird, nicht über die Verriegelungsstellung hinaus bewegt werden kann.

In einer weiteren bevorzugten Ausführungsform weist der Anschlussstutzen ein Anschlagmittel auf, durch das der Weg des Rastelements von der Entriegelungsstellung zu der Verriegelungsstellung an der Verriegelungsstellung begrenzt wird. Das bedeutet, das Rastelement kann von der Entriegelungsstellung nur bis zu der Verriegelungsstellung gebracht werden, wo es von dem Anschlagmittel an einer weiteren Bewegung über die Verriegelungsstellung hinaus gehindert wird. Vorteilhafterweise ist hierdurch ein Anschlussstutzen möglich, bei dem das Auflager bereits in der Verriegelungsstellung elastisch verformt ist und damit in der Verriegelungsstellung eine Rückstellkraft auf das Rastelement ausübt, ohne dass das Rastelement über die Verriegelungsstellung hinaus bewegt wird. Bei einer solchen Ausführung kann sichergestellt werden, dass das Rastelement während des Saugbetriebs in der Verriegelungsstellung bleibt. Außerdem ist durch das Anschlagmittel erreichbar, dass das Rastelement bei entnommenem Anschlussstutzen nicht von dem Anschlussstutzen absteht, so dass Beschädigungen des Rastelements vermieden werden können. Bei einem Anschlussstutzen, dessen Rastelement eine Fertigungsstellung aufweist, kann das Rastelement von der Fertigungsstellung in die Verriegelungsstellung gebracht werden und durch das Anschlagmittel daran gehindert werden, wieder in die Fertigungsstellung zurückzukehren. Besonders vorzugsweise ist das Anschlagmittel an dem Rastelement angeordnet. Das Anschlagmittel kann z.B. als Schnapphaken ausgeführt sein, in den das Rastelement oder ein Abschnitt des Anschlussstutzens in der Verriegelungsstellung eingreift, so dass das Rastelement in der Verriegelungsstellung durch den Rasthaken gehalten werden kann.

Bei einer bevorzugten Ausführung des Anschlussstutzens ist das Auflager Teil eines Wandabschnitts des Anschlussstutzens. Hierzu kann der Wandabschnitt elastisch verformbar sein. Der Wandabschnitt des Anschlussstutzens kann z.B. im Bereich des Auflagers besonders dünn ausgeführt sein, und dadurch elastisch verformbar sein. Der Wandabschnitt des Anschlussstutzens ist vorzugsweise an der Außenwand des Anschlussstutzens angeordnet. Hierbei ist der Wandabschnitt besonders vorzugsweise zur äußeren Oberfläche der Außenwand des Anschlussstutzens nach innen versetzt. Der Wandabschnitt kann als durchgehender Wandabschnitt oder als Steg ausgeführt sein. Bei einem als Steg ausgeführten Wandabschnitt kann sich zwischen den Seiten des Stegs und dem Anschlussstutzen ein Abstand befinden. Die Verformbarkeit kann z.B. durch die Breite des Stegs bestimmt werden. Durch den als Steg ausgeführten Wandabschnitt kann ein bistabiles Element ermöglicht werden, z.B. vergleichbar mit einem Knackfrosch, wobei der stabile Zustand in der Entriegelungsstellung und der metastabile Zustand in der Verriegelungsstellung erreicht ist. Der Wandabschnitt kann aber auch als Zunge ausgebildet sein, die im Gegensatz zu einem Steg ein freies Ende aufweist.

In einer weiteren bevorzugten Ausführung des Anschlussstutzens ist der Wandabschnitt im Bereich des Auflagers mit Schlitzen versehen. Durch die Schlitze kann zumindest ein Teil des Wandabschnitts verformt werden und dadurch das elastisch verformbare Auflager bilden. Die Verformbarkeit und damit die Rückstellkraft des Auflagers kann hierbei z.B. durch die Stärke des Wandabschnitts bestimmt werden. Vorteilhafterweise ist durch die Schlitze erreichbar, dass ein an sich nicht verformbarer Wandabschnitt nun verformt werden kann. Besonders vorzugsweise weisen die Schlitze eine H-Form auf, so dass zwei gegeneinander bewegbare Zungen gebildet werden, deren Zungenenden aneinander angrenzen.

Die Erfindung weiterbildend ist vorzugsweise vorgesehen, dass an dem Rastelement ein mit dem Auflager korrespondierender Vorsprung ausgebildet ist. Durch diesen Vorsprung kann das Rastelement mit dem Auflager in der Entriegelungsstellung und/oder der Verriegelungsstellung in Wirkverbindung sein, z.B. das Auflager berühren. Hierdurch kann die Kontaktstelle zwischen dem Rastelement und dem Auflager eingegrenzt werden, so dass sich das Auflager nicht über das gesamte Rastelement erstrecken muss. Außerdem ist erreichbar, dass die auf das Rastelement wirkende Rückstellkraft besser bestimmt werden kann.

Erfindungsgemäß ist vorzugsweise vorgesehen, dass das Rastelement eine von der Verriegelungsstellung und der Entriegelungsstellung abweichende Fertigungsstellung aufweist, in der es sich nach der Fertigung des Anschlussstutzens befindet. Die Fertigungsstellung ist die Stellung des Rastelements, in der es sich nach der Fertigung befindet. Dies kann z.B. nach der Entformung sein. Vorteilhafterweise ist ein Anschlussstutzen mit einstückig angeformtem Rastelement, das sich nach der Fertigung in der Fertigungsstellung befindet, leichter herstellbar, da eine für die entsprechende Herstellungsmethode günstige Fertigungsstellung ausgewählt werden kann. Bei einem gegenüber dem Anschlussstutzen verschwenkbaren Rastelement, z.B. bei einem zungenförmigen Rastelement, weicht die Fertigungsstellung um zumindest 90°, vorzugsweise um zumindest 120° von der Verriegelungsstellung oder der Entriegelungsstellung ab. Hierdurch kann ein Anschlussstutzen, an den das Rastelement einstückig angeformt ist, besonders leicht entformt werden. Die Verriegelungsstellung kann sich zwischen der Fertigungsstellung und der Entriegelungsstellung befinden und damit eine Stellung sein, die im bestimmungsgemäßen Gebrauch des Anschlussstutzens von dem Rastelement nicht eingenommen wird. In einer besonders bevorzugten Ausführung steht das Rastelement in der Fertigungsstellung von dem Anschlussstutzen ab, weswegen der Anschlussstutzen mit dem Rastelement in der Fertigungsstellung nicht mit der Saugöffnung verbindbar ist. In dieser Ausführung muss das Rastelement also, damit der Anschlussstutzen montiert werden kann, zuerst in die Entriegelungsstellung oder in die Verriegelungsstellung gebracht werden.

In einer bevorzugten Ausführung der Erfindung ist das Rastelement gegen die Rückstellkraft des Auflagers von der Fertigungsstellung in die Verriegelungsstellung oder die Entriegelungsstellung bringbar. Hierbei ist das Auflager bereits dann elastisch verformt, wenn das Rastelement von der Fertigungsstellung in Richtung der Verriegelungsstellung oder der Entriegelungsstellung bewegt wurde, so dass das Auflager eine Vorspannung auf das Rastelement ausüben kann. Besonders vorzugsweise ist das Rastelement von der Fertigungsstellung zuerst in die Verriegelungsstellung und anschließend in die Entriegelungsstellung bringbar. Das bedeutet, dass das Rastelement von der Fertigungsstellung zuerst in die Verriegelungsstellung gebracht werden muss, um anschließend in die Entriegelungsstellung gebracht werden zu können. Ist an dem Anschlussstutzen ein Anschlagmittel angeordnet, kann verhindert werden, dass das Rastelement, nachdem es von der Fertigungsstellung in die Verriegelungsstellung oder die Entriegelungsstellung gebracht wurde, aufgrund der Rückstellkraft des Auflagers wieder zurück in die Fertigungsstellung bewegt wird.

In einer weiteren bevorzugten Ausführung der Erfindung ist das Rastelement einstückig an den Anschlussstutzen angeformt. "Einstückig angeformt" meint, dass das Rastelement und der Anschlussstutzen aus einem einheitlichen Material gefertigt sind und ein gemeinsames Bauteil bilden, also aus einem Stück sind. Hierdurch kann ein einstückiger Anschlussstutzen mit Rastelement und Auflager ermöglicht werden, der in einem Herstellungsschritt schneller und günstiger hergestellt werden kann. Weiter kann der Anschlussstutzen mit dem Rastelement in den gängigen Prozessen, z.B. durch ein Spritzgussverfahren, hergestellt werden.

Die Erfindung weiterbildend ist vorzugsweise vorgesehen, dass der Anschlussstutzen durch ein Rastmittel des Rastelements an der Saugöffnung fixierbar ist. Das Rastmittel ist besonders vorzugsweise als Rasthaken ausgeführt. Zum Herstellen einer sicheren Verbindung kann das Rastmittel in eine korrespondierende Rastfläche, die sich z.B. an einer Rastnut, einem Raststeg oder einer Raststufe der Saugöffnung befindet, eingreifen. Durch den Rasthaken und die korrespondierende Rastfläche kann der Anschlussstutzen sicher in der Saugöffnung gehalten werden.

In einer bevorzugten Ausführung der Erfindung ist das Rastelement über ein Gelenk mit dem Anschlussstutzen verbunden. Die Stelle, an der sich das Gelenk befindet, kann als Verbindungsstelle zwischen dem Rastelement und dem Anschlussstutzen bezeichnet werden. Durch das Gelenk kann die Bewegung des Rastelements zwischen der Verriegelungsstellung und der Entriegelungsstellung festgelegt werden. Bei einem Rastelement, das sich nach der Fertigung des Anschlussstutzens in einer Fertigungsstellung befindet, kann durch das Gelenk zudem die Bewegung des Rastelements von der Fertigungsstellung in die Verriegelungsstellung oder in die Entriegelungsstellung festgelegt werden. Das Gelenk kann bei einem Rastelement, das einstückig an den Anschlussstutzen angeformt ist, als Filmscharnier ausgeführt sein. Das Rastelement kann aber auch elastisch verformt werden, um in die Entriegelungsstellung und die Verriegelungsstellung gebracht zu werden. Natürlich kann das Rastelement erfindungsgemäß über ein Gelenk verbunden und zugleich elastisch verformbar sein.

In einer besonders bevorzugten Ausführung der Erfindung ist das Rastelement zungenförmig ausgebildet, und an der Zungenwurzel mit dem Anschlussstutzen verbunden. Die Verbindungsstelle befindet sich also hierbei an der Zungenwurzel.

Besonders vorzugsweise ist das zungenförmige Rastelement über ein Gelenk mit dem Anschlussstutzen verbunden.

Bei einer Ausführungsvariante des Anschlussstutzens ist das Rastelement gegen eine Rückstellkraft von der Verriegelungsstellung in die Entriegelungsstellung bringbar, und an dem Anschlussstutzen ein elastisch verformbares Auflager einstückig angeformt, das zumindest in der Entriegelungsstellung des Rastelements elastisch verformt ist, um zumindest einen Teil der Rückstellkraft auf das Rastelement auszuüben. Diese Ausführungsvariante kann z.B. einen Anschlussstutzen, dessen Rastelement eine von der Verriegelungsstellung und der Entriegelungsstellung abweichende Fertigungsstellung aufweist, weiterbilden.

Die vorliegende Erfindung ermöglicht mit einfachen konstruktiven und kostengünstigen Mitteln die Bereitstellung eines Anschlussstutzens, der leicht hergestellt werden kann. Insbesondere kann ein Anschlussstutzen bereitgestellt werden, der sicher mit der Saugöffnung eines Staubsaugerteils verbunden werden kann. Die Erfinder haben insbesondere eine Lösung gefunden, durch die ein aus einem Teil bestehender Anschlussstutzen mit Rastelement und Auflager einfach und kostengünstig hergestellt werden kann.

### Kurzbeschreibung der Zeichnungen

Weitere vorteilhafte Ausgestaltungen werden nachfolgend an Hand eines in den Zeichnungen dargestellten Ausführungsbeispiels, auf welches die Erfindung jedoch nicht beschränkt ist, näher beschrieben.

Es zeigen schematisch:
- Fig. 1: einen Anschlussstutzen für einen Staubsauger mit Rastelementen in einer Fertigungsstellung in einer perspektivischen Darstellung;
- Fig. 2: einen Anschlussstutzen für einen Staubsauger mit Rastelementen in einer Fertigungsstellung in einer weiteren perspektivischen Darstellung; und schließlich
- Fig. 3: einen Anschlussstutzen für einen Staubsauger mit Rastelementen in einer Verriegelungsstellung in einer perspektivischen Darstellung.

### Ausführliche Beschreibung anhand von einem Ausführungsbeispiel

Bei der nachfolgenden Beschreibung von einer bevorzugten Ausführungsform der vorliegenden Erfindung bezeichnen gleiche Bezugszeichen gleiche oder vergleichbare Komponenten.

Das Ausführungsbeispiel wird im Folgenden anhand der Fig. 1 bis 3 erläutert. Fig. 1 bis 3 zeigt jeweils einen einstückigen Anschlussstutzen 10 für einen Staubsauger in einer perspektivischen Darstellung. Der Anschlussstutzen 10 kann mit einem Saugschlauch und einer Saugöffnung eines Staubsaugerteils verbunden werden. Hierzu kann ein erstes Ende 11 mit einer Öffnung 15 mit der Saugöffnung des Staubsaugerteils und ein zweites Ende 13 mit einer Öffnung 15 mit dem Saugschlauch verbunden werden. An einer zylindrischen Außenwand 17 des Anschlussstutzens 10 sind zwei radial gegenüber liegende zungenförmige Rastelemente 40 einstückig an den Anschlussstutzen 10 angeformt, wobei die Rastelemente 40 jeweils über ein als Filmscharnier ausgeführtes Gelenk 41 mit dem Anschlussstutzen 10 verbunden sind. Die Rastelemente 40 können jeweils in eine Verriegelungsstellung, in welcher der Anschlussstutzen 10 durch die Rastelemente 40 an der Saugöffnung fixierbar ist und in eine Entriegelungsstellung, in welcher der Anschlussstutzen 10 von der Saugöffnung lösbar ist, gebracht werden. Zwischen der Verriegelungsstellung und der Entriegelungsstellung können die Rastelemente 40 jeweils weitere Zwischenstellungen annehmen, in welchen der Anschlussstutzen 10 ebenfalls durch die Rastelemente 40 an der Saugöffnung fixierbar ist. Die Verriegelungsstellung der Rastelemente 40 ist in Fig. 3 gezeigt.

An den Rastelementen 40 ist jeweils ein als Rasthaken 43 ausgeführtes Rastmittel einstückig angeformt, durch die der Anschlussstutzen 10 sicher an der Saugöffnung fixierbar ist. Hierzu greift der Rasthaken 43 in der Verriegelungsstellung in eine korrespondierende Rastfläche, die sich an einer Rastnut befindet, ein. In der Entriegelungsstellung, die in den Figuren aus Darstellungsgründen nicht gezeigt ist, hat der Rasthaken 43 die Rastnut verlassen, so dass der Anschlussstutzen 10 aus der Saugöffnung entfernt werden kann.

An der Außenwand 17 weist der Anschlussstutzen 10 zwei gegenüber liegende Wandabschnitte 19 auf, die jeweils zur äußeren Oberfläche der Außenwand 17 des Anschlussstutzens 10 nach innen versetzt sind. Die beiden Wandabschnitte 19 weisen jeweils drei Schlitze 21 auf, die gemeinsam eine H-Form bilden. Hierdurch werden zwei Zungen 23 gebildet, deren Zungenenden aneinander angrenzen. Dadurch, dass die beiden Wandabschnitte 19 jeweils nach innen versetzt sind, bildet sich jeweils an dem Umfang eines Wandabschnitts 19 ein Rand 25. Hierdurch ist die Oberfläche des Anschlussstutzens 10 glatt, wenn die Rastelemente 40 in der Verriegelungsstellung sind. An dem dem ersten Ende 11 zugewandten Abschnitt des Rands 25 ist das Gelenk 41 des Rastelements 40 angeordnet.

Die Wandabschnitte 19 des Anschlussstutzens 10 sind im Bereich der Zungen 23, also im Bereich der Schlitze 21 verformbar. An den Rastelementen 40 ist jeweils ein Vorsprung 45 ausgebildet, der sich im Bereich der Schlitze 21 befindet wenn die Rastelemente 40 in der Entriegelungsstellung, der Verriegelungsstellung oder in einer Stellung zwischen der Entriegelungsstellung und der Verriegelungsstellung sind. Dadurch können die beiden Zungen 23, und damit der Wandabschnitt 19 im Bereich der Schlitze 21 für das Rastelement 40 als elastisch verformbares Auflager 30 wirken, wobei der jeweilige Vorsprung 45 der Rastelemente 40 mit dem jeweiligen Auflager 30 korrespondiert. Der Wandabschnitt 19 ist also im Bereich des Auflagers 30 mit Schlitzen 21 versehen, so dass das Auflager 30 Teil des Wandabschnitts 19 des Anschlussstutzens 10 ist. Die elastisch verformbaren Auflager 30 sind weiter einstückig an den Anschlussstutzen 10 angeformt, da die Wandabschnitte 19 Teil des Anschlussstutzens sind.

Durch die Vorsprünge 45 werden die beiden durch die Schlitze 21 gebildeten Zungen 23 und dadurch je ein Bereich der beiden Wandabschnitte 19 nach innen gedrückt, wenn die Rastelemente 40 in der Entriegelungsstellung, der Verriegelungsstellung oder in einer Stellung zwischen der Entriegelungsstellung und der Verriegelungsstellung sind, so dass die Auflager 30 in der Entriegelungsstellung, der Verriegelungsstellung und in einer Rastelemente 40 in der Entriegelungsstellung, der Verriegelungsstellung oder in einer Stellung zwischen der Entriegelungsstellung und der Verriegelungsstellung sind, so dass das Auflager 30 in der Entriegelungsstellung, der Verriegelungsstellung und in einer Stellung zwischen der Entriegelungsstellung und der Verriegelungsstellung des Rastelements 40 elastisch verformt sind. Aufgrund dieser Verformung der beiden Wandabschnitte 19 wird eine Rückstellkraft auf die Rastelemente 40 ausgeübt, durch die die Rastelemente 40 von der Entriegelungsstellung in die Verriegelungsstellung gebracht werden können. Das Auflager 30 kann also die Rückstellkraft ausüben, die aufgewendet werden muss, um das Rastelement 40 von der Verriegelungsstellung in die Entriegelungsstellung zu bringen, und um das Rastelement 40 mit der Rückstellkraft des Auflagers 30 von der Entriegelungsstellung in die Verriegelungsstellung zu bringen.

Weiter weisen die Rastelemente 40 eine von der Verriegelungsstellung und der Entriegelungsstellung abweichende Fertigungsstellung auf, in der sie sich nach der Fertigung des Anschlussstutzens 10 befinden. Diese Fertigungsstellung ist in Fig. 1 und 2 gezeigt. Die Fertigungsstellung weicht von der Verriegelungsstellung um etwa 130° ab, wobei sich die Verriegelungsstellung zwischen der Fertigungsstellung und der Entriegelungsstellung befindet. Durch das als Filmscharnier ausgeführte Gelenk 41 kann das Rastelement 40 gegenüber dem Anschlussstutzen von der Fertigungsstellung in die Verriegelungsstellung verschwenkt werden. Um das Rastelement von der Fertigungsstellung in die Entriegelungsstellung zu bringen, muss das Rastelement 40 erst von der Fertigungsstellung in die Verriegelungsstellung gebracht werden. Da das Auflager 30 in der Verriegelungsstellung und der Entriegelungsstellung elastisch verformt ist, ist das Rastelement 40 gegen die Rückstellkraft des Auflagers 30 von der Fertigungsstellung in die Verriegelungsstellung und anschließend in die Entriegelungsstellung bringbar.

Damit das Rastelement 40, nachdem es von der Fertigungsstellung in die Verriegelungsstellung gebracht wurde, nicht wieder zurück in die Fertigungsstellung schwenkt, weist der Anschlussstutzen 10 ein als Schnapphaken ausgeführtes Anschlagmittel 47 auf, durch das der Weg des Rastelements 40 von der Entriegelungsstellung zu der Verriegelungsstellung an der Verriegelungsstellung begrenzt wird. Das bedeutet, dass das Rastelement 40, sobald es die Verriegelungsstellung Der Anschlussstutzen 10 wird durch Spritzgießen hergestellt, wobei das Rastelement 40 nach der Entformung des Anschlussstutzens 10 in der Fertigungsstellung ist. Anschließend wird das Rastelement 40 in die von der Fertigungsstellung abweichende Verriegelungsstellung gebracht, in der das Rastelement 40 von dem Anschlagmittel 47 gehalten wird.

Der Umfangsrand 49 der Rastelemente 40 weist die gleiche Form wie der Rand 25 auf, der die Wandabschnitte 19 des Anschlussstutzens 10 begrenzt, wobei die Fläche des Rastelements 40 die Fläche der Wandabschnitte 19 leicht übersteigt. Hierbei ist die Längserstreckung des Rastelements 40 geringfügig höher als die Längserstreckung der Wandabschnitte 19. Dadurch ist das Rastelement 40 in der Verriegelungsstellung leicht nach innen gewölbt, so dass die durch das Auflager 30 ausübbare Rückstellkraft weiter erhöht wird.

Die vorliegende Erfindung ermöglicht mit einfachen konstruktiven und kostengünstigen Mitteln die Bereitstellung eines Anschlussstutzens, der leicht hergestellt werden kann. Insbesondere kann ein Anschlussstutzen bereitgestellt werden, der sicher mit der Saugöffnung eines Staubsaugerteils verbunden werden kann. Die Erfinder haben insbesondere eine Lösung gefunden, durch die ein aus einem Teil bestehender Anschlussstutzen mit Rastelement und Auflager einfach und kostengünstig hergestellt werden kann.

Die in der vorstehenden Beschreibung, den Ansprüchen und den Zeichnungen offenbarten Merkmale können sowohl einzeln als auch in beliebiger Kombination für die Verwirklichung der Erfindung in ihren verschiedenen Ausgestaltungen von Bedeutung sein.

### Bezugszeichenliste

- 10: Anschlussstutzen
- 11: erstes Ende
- 13: zweites Ende
- 15: Öffnung
- 17: Außenwand
- 19: Wandabschnitt
- 21: Schlitz
- 23: Zunge
- 25: Rand
- 30: Auflager
- 40: Rastelement
- 41: Gelenk
- 43: Rasthaken
- 45: Vorsprung
- 47: Anschlagmittel
- 49: Umfangsrand

## Patentansprüche

1. Anschlussstutzen (10) für einen Staubsauger, wobei der Anschlussstutzen (10) mit einem Saugschlauch und einer Saugöffnung eines Staubsaugerteils verbindbar ist, und der Anschlussstutzen (10) zumindest ein Rastelement (40) aufweist, wobei das Rastelement (40) gegen eine Rückstellkraft von einer Verriegelungsstellung, in welcher der Anschlussstutzen (10) durch das Rastelement (40) an der Saugöffnung fixierbar ist, in eine Entriegelungsstellung, in welcher der Anschlussstutzen (10) von der Saugöffnung lösbar ist, gebracht werden kann, wobei an den Anschlussstutzen (10) ein elastisch verformbares Auflager (30) einstückig angeformt ist, das zumindest in der Entriegelungsstellung des Rastelements (40) elastisch verformt ist, um zumindest einen Teil der Rückstellkraft auf das Rastelement (40) auszuüben, **dadurch gekennzeichnet, dass** es an der Stelle, an der es die Rückstellkraft auf das Rastelement (40) ausübt, nicht an das Rastelement (40) angeformt ist.

2. Anschlussstutzen (10) nach Anspruch 1, **dadurch gekennzeichnet, dass** das Auflager (30) in der Verriegelungsstellung des Rastelements (40) elastisch verformt ist.

3. Anschlussstutzen (10) nach Anspruch 1 oder 2, **dadurch gekennzeichnet, dass** der Anschlussstutzen (10) ein Anschlagmittel (47) aufweist, durch das der Weg des Rastelements (40) von der Entriegelungsstellung zu der Verriegelungsstellung an der Verriegelungsstellung begrenzt wird.

4. Anschlussstutzen (10) nach einem der vorherigen Ansprüche, **dadurch gekennzeichnet, dass** das Auflager (30) Teil eines Wandabschnitts (19) des Anschlussstutzens (10) ist.

5. Anschlussstutzen (10) nach Anspruch 4, **dadurch gekennzeichnet, dass** der Wandabschnitt (19) im Bereich des Auflagers (30) mit Schlitzen (21) versehen ist.

6. Anschlussstutzen (10) nach einem der vorherigen Ansprüche, **dadurch gekennzeichnet, dass** an dem Rastelement (40) ein mit dem Auflager (30) korrespondierender Vorsprung (45) ausgebildet ist.

7. Anschlussstutzen (10) nach einem der vorherigen Ansprüche, **dadurch gekennzeichnet, dass** das Rastelement (40) eine von der Verriegelungsstellung und der Entriegelungsstellung abweichende Fertigungsstellung aufweist, in der es sich nach der Fertigung des Anschlussstutzens (10) befindet.

8. Anschlussstutzen (10) nach Anspruch 2 oder 7, **dadurch gekennzeichnet, dass** das Rastelement (40) gegen die Rückstellkraft des Auflagers (30) von der Fertigungsstellung in die Verriegelungsstellung oder die Entriegelungsstellung bringbar ist.

9. Anschlussstutzen (10) nach einem der vorherigen Ansprüche, **dadurch gekennzeichnet, dass** das Rastelement (40) einstückig an den Anschlussstutzen (10) angeformt ist.

10. Anschlussstutzen (10) nach einem der vorherigen Ansprüche, **dadurch gekennzeichnet, dass** der Anschlussstutzen (10) durch ein Rastmittel des Rastelements (40) an der Saugöffnung fixierbar ist.

11. Anschlussstutzen (10) nach einem der vorherigen Ansprüche, **dadurch gekennzeichnet, dass** das Rastelement (40) über ein Gelenk (41) mit dem Anschlussstutzen (10) verbunden ist.

## Claims

1. Connection piece (10) for a vacuum cleaner, wherein the connection piece (10) can be connected to a suction hose and a suction port of a vacuum cleaner part, and the connection piece (10) has at least one catch element (40), wherein the catch element (40) can be brought, against a restoring force, from a locking position in which the connection piece (10) can be fixed by the catch element (40) to the suction port, into an unlocking position in which the connection piece (10) can be detached from the suction port, wherein an elastically deformable bearing (30) is integrally formed on the connection piece (10) and is elastically deformed at least in the unlocking position of the catch element (40), in order to exert at least some of the restoring force on the catch element (40), **characterised in that** at the location at which it exerts the restoring force on the catch element (40) it is not integrally moulded onto the catch element (40).

2. Connection piece (10) according to claim 1, **characterised in that** the bearing (30) is elastically deformed in the locking position of the catch element (40).

3. Connection piece (10) according to claim 1 or 2, **characterised in that** the connection piece (10) has a stop means (47), by which the path of the catch element (40) from the unlocking position to the locking position is delimited at the locking position.

4. Connection piece (10) according to one of the preceding claims, **characterised in that** the bearing (30) is part of a wall section (19) of the connection piece (10).

5. Connection piece (10) according to claim 4, **characterised in that** the wall section (19) is provided with slots (21) in the region of the bearing (30).

6. Connection piece (10) according to one of the preceding claims, **characterised in that** a projection (45) corresponding to the bearing (30) is embodied on the locking element (40).

7. Connection piece (10) according to one of the preceding claims, **characterised in that** the catch element (40) has a manufacturing position which is different from the locking position and the unlocking position and in which it is situated after the manufacture of the connection piece (10).

8. Connection piece (10) according to claim 2 or 7, **characterised in that** the catch element (40) can be brought, against the restoring force of the bearing (30), from the manufacturing position into the locking position or the unlocking position.

9. Connection piece (10) according to one of the preceding claims, **characterised in that** the catch element (40) is integrally formed on the connection piece (10).

10. Connection piece (10) according to one of the preceding claims, **characterised in that** the connection piece (10) can be fixed to the suction port by a catch means of the catch element (40).

11. Connection piece (10) according to one of the preceding claims, **characterised in that** the catch element (40) is connected via a joint (41) to the connection piece (10).

## Revendications

1. Tubulure de raccordement (10) pour un aspirateur, dans laquelle la tubulure de raccordement (10) peut être reliée à un tuyau d'aspiration et à une ouverture d'aspiration d'une pièce d'aspirateur, et la tubulure de raccordement (10) présente au moins un élément d'enclenchement (40), dans laquelle l'élément d'enclenchement (40) peut être mis en place à l'encontre d'une force de rappel depuis une position de verrouillage, dans laquelle la tubulure de raccordement (10) peut être fixée par le biais de l'élément d'enclenchement (40) à l'ouverture d'aspiration, dans une position de déverrouillage, dans laquelle la tubulure de raccordement (10) peut être retirée de l'ouverture d'aspiration, dans laquelle un support élastiquement déformable (30) est moulé d'un seul tenant au niveau de la tubulure de raccordement (10), lequel support est déformé élastiquement au moins dans la position de déverrouillage de l'élément d'enclenchement (40) pour exercer au moins une partie de la force de rappel sur l'élément d'enclenchement (40), **caractérisée en ce que** le support n'est pas moulé au niveau de l'élément d'enclenchement (40) à l'endroit où il exerce la force de rappel sur l'élément d'enclenchement (40).

2. Tubulure de raccordement (10) selon la revendication 1, **caractérisée en ce que** le support (30) est déformé élastiquement dans la position de verrouillage de l'élément d'enclenchement (40).

3. Tubulure de raccordement (10) selon la revendication 1 ou 2, **caractérisée en ce que** la tubulure de raccordement (10) présente un moyen de butée (47), par le biais duquel la course de l'élément d'enclenchement (40) est bornée au niveau de la position de verrouillage de la position de déverrouillage à la position de verrouillage.

4. Tubulure de raccordement (10) selon l'une des revendications précédentes, **caractérisée en ce que** le support (30) fait partie d'une section de paroi (19) de la tubulure de raccordement (10).

5. Tubulure de raccordement (10) selon la revendication 4, **caractérisée en ce que** la section de paroi (19) est pourvue d'encoches (21) dans la zone du support (30).

6. Tubulure de raccordement (10) selon l'une des revendications précédentes, **caractérisée en ce que**, au niveau de l'élément d'enclenchement (40) une saillie (45) correspondant avec le support (30) est configurée.

7. Tubulure de raccordement (10) selon l'une des revendications précédentes, **caractérisée en ce que** l'élément d'enclenchement (40) présente une position de fabrication différant de la position de verrouillage et de la position de déverrouillage, dans laquelle il se trouve au terme de la fabrication de la tubulure de raccordement (10).

8. Tubulure de raccordement (10) selon la revendication 2 ou 7, **caractérisée en ce que** l'élément d'enclenchement (40) peut être amené de la position de fabrication à la position de verrouillage ou à la position de déverrouillage à l'encontre de la force de rappel du support (30).

9. Tubulure de raccordement (10) selon l'une des revendications précédentes, **caractérisée en ce que** l'élément d'enclenchement (40) est moulé d'un seul tenant au niveau de la tubulure de raccordement (10).

10. Tubulure de raccordement (10) selon l'une des revendications précédentes, **caractérisée en ce que** la tubulure de raccordement (10) peut être fixée à l'ouverture d'aspiration par le biais d'un moyen d'enclenchement de l'élément d'enclenchement (40).

11. Tubulure de raccordement (10) selon l'une des revendications précédentes, **caractérisée en ce que** l'élément d'enclenchement (40) est relié à la tubulure de raccordement (10) par l'intermédiaire d'une articulation (41).
